# FASCICULE DE BREVET EUROPEEN

(11) **EP 0 441 725 B1**
(45) Date de publication et mention de la délivrance du brevet: **15.11.1995**
(21) Numéro de dépôt: 91420037.3
(22) Date de dépôt: 04.02.1991
(51) Int. Cl.: B25B 5/06, B23Q 3/08

(54) **Bride de serrage autonome, à gaz, pour pièces diverses**
Gasfeder-betriebenes Spannelement für diverse Werkstücke
Gas-spring powered clamping device for various workpieces

(30) Priorité: 05.02.1990 FR 9001486
(43) Date de publication de la demande: 14.08.1991
(73) Titulaire: DIMECO ENOMA, Société Anonyme, F-25004 Besançon Cédex (FR)
(72) Inventeur: Diot, Joel, F-25480 Miserey (FR)
(74) Mandataire: Ropital-Bonvarlet, Claude

(56) Documents cités:
- EP-A- 0 087 041
- DE-C- 3 736 421
- DE-U- 8 702 023
- US-A- 4 721 293

## Description

La présente invention concerne l'immobilisation de pièces diverses sur des plateaux, des platines, des tables de travail ou d'usinage ou sur tous autres supports analogues par rapport auxquels une pièce quelconque doit être fermement immobilisée de façon temporaire.

A titre d'application préférée, l'invention concerne l'immobilisation de pièces d'ouvrage sur des tables de machines outils.

L'immobilisation de pièces sur un support quelconque s'effectue, généralement, par bridage mécanique direct ou indirect.

Par bridage indirect, il faut considérer l'adaptation sur le support d'une pièce de serrage dans ou sur laquelle la pièce à immobiliser est adaptée.

Par bridage direct, il convient de considérer l'immobilisation de la pièce elle-même directement sur la table, par l'intermédiaire de brides exerçant une action de serrage de la pièce sur le support.

L'invention concerne le bridage direct.

Les brides, mises en oeuvre pour assurer une immobilisation directe, sont, généralement, du type mécanique et comprennent, le plus souvent, un pied d'ancrage du type à lardon, susceptible d'être emboîté dans une rainure, du type en **Té**, présentée par le support. La bride mécanique comporte, en élévation à partir du pied, une sorte de tirant ou analogue, voire un corps supportant un mors mobile dont la position peut être réglée par une commande à vis ou à genouillère.

Le blocage de la pièce à immobiliser au moyen d'un dispositif à genouillère n'est pas satisfaisant, en raison de la pression relativement faible susceptible d'être exercée.

Une commande à vis permet d'assurer une immobilisation capable de supporter des contraintes élevées, mais sa mise en service relativement longue ne permet pas une adaptation dans des séquences de travail à fréquences d'intervention élevées. En outre, l'effort de serrage est uniquement dépendant de l'action manuelle de l'opérateur, de sorte que des contraintes de pression variable peuvent intervenir avec toutes les conséquences dommageables susceptibles d'être attachées à un serrage trop faible ou trop fort.

Dans tous les domaines où l'immobilisation d'une piéce doit être assurée, le besoin s'est donc fait sentir de disposer d'une bride de serrage pouvant être actionnée rapidement en bridage et en débridage, capable d'exercer un effort de serrage connu et constant sur la pièce à immobiliser, de conception simple et robuste et de fiabilité certaine.

Pour répondre à ce besoin, l'art antérieur a proconisé la mise en oeuvre de brides à commande hydraulique. Il convient de citer, à cet égard, notamment les brevets **US-A-4 504 046** et **US-A-4 721 293** et le brevet **DE-C-3 736 421** comprenant chacun, dans un corps de support, un piston hydraulique à double effet dont la tige agit, par un coin, sur une rampe commandant l'actionnement d'un mors de serrage guidé dans le corps.

De telles solutions représentent, certes, un développement appréciable qui, toutefois, ne donne pas encore toute satisfaction pour les raisons suivantes.

Si les brides hydrauliques possèdent une rapidité d'action supérieure à celle des brides mécaniques, en revanche, elles exigent d'être raccordées en permanence à deux circuits hydrauliques dont l'encombrement est toujours gênant. Une telle dépendance supprime toute possibilité d'usage autonome.

La fourniture d'une pression hydraulique de bridage doit être maintenue pendant toute cette phase, ce qui entraîne une dépense d'énergie certaine, pendant une durée équivalente à celle de la phase de bridage.

Etant donné que la pression hydraulique de bridage est appliquée pendant des durées longues, il est impératif de construire la bride avec des composants de haute qualité, capables de résister durablement, sans fuite à la contrainte imposée. Cette exigence élève, certainement, le coût de fabrication, mais aussi d'entretien de telles brides.

Il est connu également, par le document **EP 0 087 041** correspondant à la préambule de la revendication 1, une bride de serrage comprenant un corps de bride délimitant un cylindre et aménagé pour délimiter un pied de liaison et d'ancrage. La bride comporte également un piston logé dans le cylindre dans lequel il délimite deux chambres à volumes inversement variables, la première chambre étant pourvue d'un ressort agissant pour déplacer le piston dans le sens pour lequel intervient une action de serrage entre le mors et le pied, tandis que la seconde chambre est en relation avec un raccord de liaison avec un circuit à même de délivrer, dans ladite chambre, de façon commandée, une pression de fluide développant une force supérieure à celle générée par le ressort. Par ailleurs, la bride comporte un mors de serrage associé en partie au piston.

La présente invention vise à résoudre les inconvénients ci-dessus en proposant une bride de serrage autonome, réalisée sous la forme d'un ensemble élémentaire, fonctionnellement autonome, pouvant être adapté à tous les domaines d'application, chaque fois qu'il est nécessaire d'assurer temporairement l'immobilisation d'une pièce ou d'un objet quelconque sur un support.

Pour atteindre les objectifs ci-dessus, l'objet de l'invention, concerne une bride de serrage autonome, pour pièces diverses, du type comprenant :
- un corps de bride délimitant un cylindre,
- un pied de liaison et d'ancrage porté par le corps,
- un piston logé dans le cylindre, dans lequel il délimite deux chambres à volumes inversement variables, la première chambre étant pourvue de moyens agissant pour déplacer le piston dans le sens pour lequel intervient une action de serrage entre un mors de serrage et le pied, tandis que la seconde chambre est en relation avec un raccord de liaison avec un circuit à même de délivrer, dans ladite chambre, de façon commandée, une pression de fluide développant une force supérieure à celle générée par les moyens de déplacement du piston, équipant la première chambre,
- et le mors de serrage est associé en partie au piston.

Selon l'invention, la bride de serrage est caractérisée en ce que :
- les moyens pour déplacer le piston sont constitués par une charge de fluide gazeux sous pression, confinée par la première chambre constituée sous la forme d'une capacité fermée,
- et en ce que le mors de serrage est associé, en partie, au piston par l'intermédiaire d'un système de commande du type à coin.

Diverses autres caractéristiques ressortent de la description faite ci-dessous en référence aux dessins annexés qui montrent, à titre d'exemples, des formes de réalisation de l'objet de l'invention.

La **fig. 1** est une coupe-élévation d'un premier exemple de réalisation de la bride conforme à l'invention.

La **fig. 2** est une vue transversale prise selon la ligne **II-II** de la **fig. 1**.

La **fig. 3** est une coupe-élévation d'une autre forme de réalisation de la bride selon l'invention.

La **fig. 4** est une coupe-élévation d'une autre forme de réalisation de l'objet de l'invention.

Les **fig. 5 à 7** sont des coupes prises, respectivement, selon les lignes **V-V à VII-VII** de la **fig. 4**.

La **fig. 8** est une coupe partielle prise selon la ligne **VIII-VIII** de la **fig. 7**.

La **fig. 9** est une perspective, en vue éclatée, illustrant la conformation particulière de deux éléments constitutifs de l'exemple selon les **fig. 4 à 8**.

Les **fig. 1** et **2** montrent un premier exemple de réalisation d'une bride **1** de serrage autonome à gaz conçue, selon l'invention, pour immobiliser une pièce **2** par rapport à un support **3**, illustré sous la forme d'une table de machine-outil. De façon classique, une telle table comporte, de place en place, des rainures **4**, du type en **Té** inversé, qui sont mises à profit pour assurer l'adaptation de la bride **1**. A cette fin, la bride 1 comporte un corps **5** qui forme directement à sa base un pied de liaison et d'ancrage **6** du type à lardon, à même d'être engagé dans une rainure **4** de profil complémentaire.

Le corps **5** présente, de préférence, une forme en potence et comporte une partie supérieure **7** s'étendant en porte-à-faux, à partir du corps **5** et parallèlement au pied **6**. La partie supérieure **7** délimite un cylindre **8** fermé, notamment par un bouchon **9**, amovible ou non. Le cylindre **8** communique, par son fond, avec un alésage concentrique **10** débouchant à l'intérieur d'un logement borgne **11** s'ouvrant sur la face de la partie terminale **7** orientée en direction du pied **6**.

Le cylindre **8** contient un piston **12** délimitant, à l'intérieur du cylindre **8**, deux chambres à volumes inversement variables **13** et **14**. Le piston **12**, à même de coulisser avec étanchéité à l'intérieur du cylindre **8**, est prolongé par une tige **15** coulissant avec étanchéité dans l'alésage **10**. La tige **15** forme en bout un coin **16** saillant dans le logement **11** pour coopérer avec une rampe **17** formée par un mors de serrage **18**, susceptible de coulisser dans le logement **11**. Dans cet exemple, la direction de coulissement **x-x′** du mors de serrage **18** est perpendiculaire à la direction de coulissement **y-y′** du piston **12**. Le mors de serrage **18** fait, de préférence, saillie en permanence à partir de la face inférieure **7a** et peut être retenu à l'intérieur du logement **11** par tout moyen technique approprié, tel qu'un épaulement, un jonc, voire un organe élastique de rappel, tel que **18a**.

La rampe **17** peut être formée directement par le mors **18** ou, de préférence, par une noix-rotule **19**, de type sphérique ou sensiblement semi-cylindrique, posée dans une empreinte complémentaire présentée par le mors **18** pour offrir la rampe **17** en coopération avec le coin **16**.

Selon l'invention, la chambre **13** constitue une capacité fermée dans laquelle est confinée une charge de fluide, de préférence gazeux, sous pression, par exemple introduite par l'intermédiaire d'un bouchon-valve **20** fermant un conduit **21** débouchant dans la chambre **13**.

La chambre **14** du cylindre **8** communique avec un conduit **22** prolongé, extérieurement au corps **7**, par un raccord **23**, de préférence du type rapide, permettant de raccorder la chambre **14** à un circuit **24** à même de délivrer, de façon commandée, une pression de fluide, de préférence hydraulique, développant dans la chambre **14** une force antagoniste supérieure à celle générée dans la chambre **13** par la charge gazeuse.

De préférence, la rampe **17** fait, par rapport à un plan **P-P′** perpendiculaire à l'axe **x-x′**, un angle **α** complémentaire à l'angle **α ′** présenté par le coin **16**. Les angles **α** et **α ′** sont du type à actionnement non réversible, c'est-à-dire que le déplacement du piston **12**, dans le sens de la flèche **f₂**, produit le coulissement du mors de serrage **18** en course de serrage dans le sens de la flèche **f₁**, sans qu'un actionnement mutuel inverse ne puisse intervenir.

Dans la mesure où cette condition n'est pas respectée, il peut être envisagé de disposer, dans la chambre **13**, un organe élastique **25** travaillant à la compression, sollicitant toujours le piston **12** dans le sens de la flèche **f₂**.

Le fonctionnement de la bride décrite ci-dessus intervient de la façon suivante.

Lorsqu'il convient de placer la pièce **2** sur le support ou la table **3**, la bride est reliée, par le raccord **23**, à la source **24** qui délivre, dans la chambre **14**, un fluide sous pression supérieure à celle de confinement de la charge gazeuse à l'intérieur de la chambre **13**. Le piston **12** est ainsi sollicité dans le sens inverse à celui de la flèche **f₂**, de sorte que peut intervenir, directement ou indirectement, l'effacement du mors de serrage **18**.

Une telle phase intervient, de préférence, après adaptation de la bride **1** sur la table **3**, par coopération entre le pied **6** et l'une au moins des rainures **4**.

Lorsque la pièce **2** a été placée dans la position requise, la source de fluide **24** est débranchée du raccord **23** pour libérer la pression régnant dans la chambre **14**. La charge de gaz confinée dans la chambre **13** provoque alors le déplacement du piston **12** dans le sens de la flèche **f₂**. Le coin **16** agit sur la rampe **17** qui pousse le mors **18** dans le sens de la flèche **f₁**, de manière à exercer une action de serrage entre le mors et le pied **6** pour serrer la pièce **2** entre la table **3** et le mors **18**.

L'action de serrage est exercée par la bride **1** de façon autonome, en raison de la charge de fluide sous pression emprisonnée dans la chambre **13**. L'immobilisation de la pièce **2** reste donc effective, sans exiger une intervention quelconque d'un opérateur, tant qu'un raccordement à la source **24** n'est pas établi.

Il convient de remarquer que la bride selon l'invention possède un mécanisme de coin et rampe de type irréversible qui permet de conserver une force relative de serrage, même si la pression de gaz chute de façon accidentelle dans la chambre **13**.

Le mécanisme de serrage, par l'intermédiaire du coin **16** et du mors **18**, apporte une raideur de bridage qui présente un avantage certain, dans le cas où l'immobilisation de la pièce **2** doit subir des forces dynamiques relativement importantes, voire générant des vibrations.

L'énergie nécessaire au débridage, fournie par la source **24**, fait intervenir une pression relative élevée qui n'est appliquée à la bride que dans la phase de débridage.

Outre l'économie d'énergie réalisée, cette forme d'actionnement permet de réduire la pression élevée qui serait ordinairement nécessaire si l'action de bridage intervenait par liaison entre la chambre **13** et la source **24**, en remplacement de la charge de gaz embarquée.

L'application de la pression de débridage s'effectue en un temps généralement très court, de sorte que la bride n'est que très faiblement sollicitée par cette pression et peut donc être réalisée de façon fiable et robuste, sans faire intervenir des équipements mobiles de très haute caractéristique technique, à même de travailler efficacement et durablement à la pression de débridage.

Une autre forme d'exécution est illustrée par la **fig. 3** dans laquelle la tige de piston **15** est prolongée par le coin **16** qui agit sur un système de serrage de type indirect. Dans cet exemple, le coin **16** agit sur un mors **18₁**, interne au logement **11**, qui est fermé par un bouchon **30** de guidage éventuel de ce mors.

Un tirant **31** est en appui sur le mors **18₁** à l'opposé de la rampe **17**. Le tirant traverse librement le mors **18₁**, le coin **16** par une encoche **32** et le corps **5** qui comporte un talon **33** formant le mors **18** de l'exemple précédent, en association avec le mors **18₁**. Extérieurement au corps **5**, le tirant comporte un pied **6** à même de coopérer avec une rainure **4**. L'appui du tirant sur le mors **18₁** est, de préférence, assuré par un embout fileté **34** permettant de régler la longueur utile du tirant **31**.

L'action de serrage de la pièce **2** sur le support **3** intervient, comme précédemment, par l'action de la charge gazeuse poussant le piston dans le sens de la flèche **f₂**. Le coin **16** agit sur la rampe **17** pour soulever le mors **18₁** qui entraîne avec lui le tirant **31** immobilisé par le pied **6** dans la rainure **4**. Un déplacement relatif descendant du corps **5** est, de cette manière, produit avec application du mors statique **33** sur la pièce **2** pressée sur la table **3**.

Dans cet exemple, le coin **16** est prolongé par un doigt **36**, à même de saillir hors du corps **5**, pour constituer un témoin visuel de l'état de bridage ou de débridage de la bride.

Une forme de réalisation préférée de l'objet de l'invention est illustrée par les **fig. 4 à 9** dans lesquelles les mêmes références désignent les mêmes éléments constitutifs que ceux décrits précédemment.

Dans cet exemple, le mors de serrage **18**, dont le plan général est perpendiculaire à l'axe **y-y′**, est réalisé sous la forme d'une pièce massive formant le nez **41**. Le mors **18** comporte, à l'opposé d'un talon d'appui **43**, un profil convexe **44** coopérant avec une paroi complémentaire **11b** du logement **11**. A l'opposé du nez **41**, le mors **18** possède une arête **45** d'adaptation d'un organe élastique **46** travaillant à la traction et chargé de ramener le mors **18** dans une position de rétraction par rapport au logement **11**.

La partie terminale du mors **18**, opposée au nez **41**, présente, en-dessous de l'arête **45**, deux rampes inclinées **47** et **48** qui occupent des plans différents correspondant à deux directions de commande orthogonales perpendiculairement à l'axe **x-x′**. Les rampes **47** et **48** sont destinées à coopérer avec deux rampes complémentaires **49** et **50,** respectivement formées par le coin **16** qui peut être constitué directement par la tige de piston **12** ou par une pièce indépendante, tel que cela ressort de la **fig. 9**.

Sous l'action de la charge de fluide occupant la chambre **13**, le piston **12** est déplacé, dans le sens de la flèche **f₂**, de sorte que le coin **16** vient coopérer, en premier lieu, par la rampe **49** avec la rampe **47** du mors **18**.

Tel que cela ressort de la comparaison des **fig. 7** et **8**, le déplacement dans le sens de la flèche **f₂** provoque l'extension du nez **41** hors du corps **5**, selon une direction qui est perpendiculaire à l'axe **y-y′**. En second lieu, la coopération de la rampe **50** avec la rampe **48** fait basculer ou pivoter le mors **18**, simultanément à sa course d'extension, par appui sur le talon **43** avec guidage concomittant, par coopération du profil **44** avec la paroi **11b**.

L'action du piston **12** produit donc, dans un premier temps, une course d'extension amenant la sortie du nez **41** hors du corps **5** puis, ensuite, par pivotement-basculement, le serrage de la pièce **2** entre le nez **41** et le support ou la table **3**.

Le déplacement du mors **18** intervient, comme dit ci-dessus, contre l'action de l'organe élastique **46** qui ramène le mors dans la position d'origine, dès que le piston **12** est entraîné dans le sens inverse à celui de la flèche **f₁**, par raccordement de la chambre **14** avec la source de fluide sous pression **24**.

Dans cet exemple de réalisation, il peut être prévu d'adapter, sur le corps **5**, une commande manuelle **51** permettant de provoquer, en cas de besoin, la course du piston **12** dans le sens inverse à celui de la flèche **f₂**.

## Revendications

1. Bride de serrage autonome, pour pièces diverses, du type comprenant :
- un corps de bride (**5**) délimitant un cylindre (**8**),
- un pied de liaison et d'ancrage (**6**) porté par le corps,
- un piston (**12**) logé dans le cylindre, dans lequel il délimite deux chambres (**13, 14**) à volumes inversement variables, la première chambre (**13**) étant pourvue de moyens agissant pour déplacer le piston (**12**) dans le sens pour lequel intervient une action de serrage entre un mors de serrage (**18**) et le pied (**6**), tandis que la seconde chambre (**14**) est en relation avec un raccord (**23**) de liaison avec un circuit (**24**) à même de délivrer, dans ladite chambre, de façon commandée, une pression de fluide développant une force supérieure à celle générée par les moyens de déplacement du piston, équipant la première chambre,
- et le mors de serrage (**18**) est associé en partie au piston,
caractérisée en ce que :
- les moyens pour déplacer le piston (**12**) sont constitués par une charge de fluide gazeux sous pression, confinée par la première chambre (**13**) constituée sous la forme d'une capacité fermée,
- et en ce que le mors de serrage (**18**) est associé, en partie, au piston par l'intermédiaire d'un système de commande (**16, 17**) du type à coin.

2. Bride de serrage selon la revendication 1, caractérisée en ce que le piston (**12**) agit sur le mors (**18**) par un mécanisme de coin (**16**) et de rampe (**17**) présentant des angles (**α** et α') à caractère d'actionnement irréversible.

3. Bride de serrage selon la revendication 1 ou 2, caractérisée en ce que le mors (**18**) est monté mobile selon une direction différente de celle (**y-y'**) de déplacement du piston (**12**).

4. Bride de serrage selon la revendication 1, 2 ou 3, caractérisée en ce que le mors (**18**) est mobile selon une trajectoire courbe.

5. Bride de serrage selon l'une des revendications 1 à 4, caractérisée en ce que le mors (**18**) présente, pour coopérer avec le coin (**16**) une première rampe (**47**) de commande de course en extension hors du corps contre l'action d'un organe élastique (**46**) et une seconde rampe (**48**) de commande par pivotement en course de serrage.

6. Bride de serrage selon la revendication 5, caractérisée en ce que le coin (**16**) comporte une première rampe (**49**) destinée à coopérer avec la rampe (**47**) du mors pour commander l'extension de ce dernier hors du corps (**5**) et une seconde rampe (**50**) destinée à coopérer avec la rampe (**48**) dudit mors pour commander la course courbe de serrage.

7. Bride de serrage selon la revendication 5 ou 6, caractérisée en ce que le mors (**18**) est constitué par une pièce massive formant, à sa base, un talon d'appui (**43**), à l'opposé un profil convexe (**44**) coopérant avec une paroi complémentaire (**11b**) du logement (**11**) dudit mors, à une extrémité un nez (**41**) et à l'opposé, d'une part, les rampes (**47** et **48**) et, d'autre part, un moyen de coopération avec un organe élastique de rappel.

## Claims

1. A self-sustaining gripping clamp for various items, of the type comprising:
- a retaining body (5) defining a cylinder (8),
- a linking and anchoring foot (6) carried by the body,
- a piston (12) accommodated in the cylinder, in which it defines two chambers (13,14) of inversely variable volume, the first chamber (13) being provided with means acting to displace the piston (12) in a direction in which a gripping action takes place between a gripping jaw (18) and the foot (6), while the second chamber (14) is in communication with a connection (23) to a circuit (24) which can supply a fluid pressure to said chamber in a controlled manner, the fluid pressure developing a force greater than that generated by the piston displacement means of the first chamber,
- and the gripping jaw (18) is partly associated with the piston,
characterised in that:
- the means for displacing the piston (12) comprise a charge of gaseous fluid under pressure, confined by the first chamber (13) which is in the form of a closed capacity,
- and that the gripping jaw (18) is partly associated with the piston via a control system (16,17) of the wedge type.

2. A gripping clamp according to claim 1, characterised in that the piston (12) acts on the jaw (18) through a wedge (16) and slope (17) mechanism, the angles (α and α') of which make actuation irreversible.

3. A gripping clamp according to claim 1 or 2, characterised in that the jaw (18) is mounted so that it can move in a direction different from the direction (y - y') of displacement of the piston (12).

4. A gripping clamp according to claim 1,2 or 3, characterised in that the jaw (18) can move along a curved path.

5. A gripping clamp according to any of claims 1 to 4, characterised in that the jaw (18) has a rust slope (47) to control the movement of extension out of the body against the action of a resilient member (46), and a second slope (48) for control by pivoting during the gripping movement, both for interaction with the wedge (16).

6. A gripping clamp according to claim 5, characterised in that the wedge (16) has a first slope (49) designed to interact with the slope (47) on the jaw in order to control extension of the jaw out of the body (5), and a second slope (50) designed to interact with the slope (48) on the jaw in order to control movement along the gripping curve.

7. A gripping clamp according to claim 5 or 6, characterised in that the jaw (18) comprises a solid component which forms a bearing heel (13) at its base, a convex section (44) opposite it, interacting with a mating wall (11b) of the seat (11) for the jaw, a projection (41) at one end and, at the opposite end, firstly the slopes (47 and 48) and secondly a means for interaction with a resilient return member.

## Patentansprüche

1. Selbständige spannbrücke für diverse Werkstücke, die der Art nach folgende Merkmale aufweist:
- einen Brückenkörper (5), der einen Zylinder (8) umgrenzt,
- einen Verbindungs- und Verankerungsfuß (6), der vom Körper getragen ist,
- einen Kolben (12), der im Zylinder aufgenommen ist, in welchem er zwei Kammern (13, 14) mit umgekehrt veränderlichen Volumina begrenzt, wobei die erste Kammer (13) mit Mitteln versehen ist, die wirksam sind, um den Kolben (12) in der Richtung zu versetzen, bei welcher eine Spannwirkung zwischen einer Spannbacke (18) und dem Fuß (6) wirksam wird, während die zweite Kammer (14) mit einem Stutzen (23) zur Verbindung mit einem Umlauf (24) verbunden ist, der imstande ist, in die genannte Kammer in gesteuerter Weise einen strömungsmitteldruck abzugeben, der eine Kraft entwickelt, die größer ist als die, die durch die Mittel zum Versetzen des Kolbens erzeugt wird, die die erste Kammer ausstatten, und
- die Spannbacke (18) ist teilweise dem Kolben zugeordnet,
dadurch **gekennzeichnet**, daß
- die Mittel zum Versetzen des Kolbens (12) durch eine Menge unter Druck stehenden, gasförmigen Strömungsmittels gebildet sind, die in der ersten Kammer (13) eingeschlossen ist, die in Form eines abgeschlossenen Volumens ausgebildet ist, und
- daß die Spannbacke (18) teilweise dem Kolben über ein keilartiges Steuersystem (16, 17) zugeordnet ist.

2. Spannbrücke nach Anspruch 1, dadurch **gekennzeichnet**, daß der Kolben (12) auf die Spannbacke (18) über einen Keil- (16) und Rampen-(17)-Mechanismus einwirkt, die Winkel (α und α') mit Selbstsperrwirkung aufweist.

3. Spannbrücke nach Anspruch 1 oder 2, dadurch **gekennzeichnet**, daß die Spannbacke (18) längs einer Richtung beweglich ist, die gegenüber der (y-y') der Kolbenbewegung (12) unterschiedlich ist.

4. Spannbrücke nach Anspruch 1, 2 oder 3, dadurch **gekennzeichnet**, daß die Spannbacke (18) längs einer Kurvenbahn beweglich ist.

5. Spannbrücke nach einem der Ansprüche 1 bis 4, dadurch **gekennzeichnet**, daß die Spannbacke (18) zur Zusammenwirkung mit dem Keil (16) eine erste Rampe (47) zur Steuerung der Ausfahrbewegung aus dem Körper heraus gegen die Wirkung eines elastischen Teils (46) sowie eine zweite Rampe (48) zur Schwenksteuerung im Verlauf des Festspannens aufweist.

6. Spannbrücke nach Anspruch 5, dadurch **gekennzeichnet**, daß der Keil (16) eine erste Rampe (49) aufweist, die dazu bestimmt ist, mit der Rampe (47) der Spannbacke zum Steuern deren Ausfahrens aus dem Körper (5) heraus zusammenwirken, und eine zweite Rampe (50) aufweist, die dazu bestimmt ist, mit der Rampe (48) der genannten Spannbacke zusammenzuwirken, um auf die restspann-Kurvenbahn einzuwirken.

7. Spannbrücke nach Anspruch 5 oder 6, dadurch **gekennzeichnet**, daß die Spannbacke (18) von einem massiven Bauteil gebildet ist, das an seiner Unterseite einen Auflageansatz (43) bildet, auf der gegenüberliegenden Seite ein konvexes Profil (44), das mit einer komplementär ausgebildeten Wand (11b) des Sitzes (11) der genannten Spannbacke zusammenwirkt, am einen Ende eine Nase (41) und an der gegenüberliegenden Seite einerseits die Rampen (47 und 48) und andererseits Mittel zur Zusammenwirkung mit einem elastischen Rückstellteil.
